# FASCICULE DE BREVET EUROPEEN

(11) **EP 0 200 871 B1**
(45) Date de publication et mention de la délivrance du brevet: **28.12.1988**
(21) Numéro de dépôt: 86102823.1
(22) Date de dépôt: 04.03.1986
(51) Int. Cl.: A44C 5/10

(54) **Bracelet et procédé d'assemblage de celui-ci**
Armband und seine Fassung
Bracelet and method of composing it

(30) Priorité: 06.05.1985 CH 1905/85
(43) Date de publication de la demande: 12.11.1986
(73) Titulaire: Crevoisier, René, CH-2714 Les Genevez (CH)
(72) Inventeur: Crevoisier, René, CH-2714 Les Genevez (CH)
(74) Mandataire: Finck, Dieter, Dr.Ing.

(56) Documents cités:
- CH-A- 387 354
- CH-A- 602 034
- CH-A- 652 578
- GB-A- 1 102 060

## Description

La présente invention concerne un bracelet, notamment de montre, ainsi qu'un procédé d'assemblage de celui-ci. Elle concerne plus particulièrement un bracelet composé d'une suite de maillons sensiblement rectangulaires, articulés les uns par rapport aux autres, chaque maillon, de longueur égale à la largeur du bracelet, étant constitué d'une base pourvue de deux gorges communiquant avec l'extérieur par des ouvertures latérales pratiquées le long des grands côtés, ainsi que d'une pièce de garniture surmontant la base, et d'organes de liaison disposés entre les maillons leur permettant de pivoter, chaque organe de liaison étant formé de deux parties sensiblement cylindriques, jointes par une membrane déformable, les parties cylindriques étant placées dans les gorges de deux maillons adjacents pour les rendre solidaires au moyen de la membrane, cette membrane passant d'un maillon à l'autre à travers les ouvertures latérales.

Il existe de nombreux bracelets de ce type et une réalisation est décrite en détail, par exemple, dans le brevet Suisse CH 657973 déposé au nom du requérant. Dans cette construction les organes de liaison entre les maillons sont métalliques. Ceci demande, pour éviter des jeux indésirables entre maillons, une grande précision d'usinage des gorges et des parties cylindriques. D'autre part, le maintien latéral des organes de liaison dans les maillons et obtenu à l'aide de vis ou d'ergots qui compliquent la fabrication et renchérissent le bracelet. Enfin, le bracelet étant soumis à de multiples contraintes et déformations entraînant une usure des articulations, un jeu entre maillons apparaît ainsi rapidement, même si le bracelet a été réalisé avec tout le soin nécessaire.

La présente invention se propose de pallier ces inconvénients en réalisant un bracelet de construction simple ayant des articulations qui ne prennent pas de jeu.

Dans ce but, le bracelet selon l'invention est particulièrement remarquable en ce que les organes de liaison sont en matière synthétique.

En donnant aux parties cylindriques des organes de liaison une section inférieure à la section des gorges, le bracelet selon l'invention se prête à un procédé d'assemblage rapide et économique qui consiste à introduire chaque partie cylindrique d'un organe de liaison dans une gorge d'un maillon, à exercer sur les extrémités des maillons une pression pour déformer de façon permanente chaque gorge et pincer fermement la partie cylindrique de l'organe de liaison, et à rendre solidaire la pièce de garniture de la base du maillon à l'aide de moyens de fixation.

D'autres caractéristiques et avantages de la présente invention ressortiront de la description qui va suivre, faite en regard du dessin annexé et donnant, à titre d'exemple explicatif mais nullement limitatif, une forme avantageuse de réalisation d'un bracelet de montre. Sur ce dessin, où les mêmes références se rapportent à des éléments analogues:
- la fig. 1 montre, dans une vue en plan, une forme de réalisation du bracelet selon l'invention;
- la fig. 2 est une vue de profil agrandie du bracelet représenté sur la figure précédente;
- la fig. 3 représente, dans une vue en perspective, un exemple de réalisation de l'organe de liaison reliant un maillon au maillon suivant du bracelet; et
- la fig. 4 est une vue en perspective de la pièce de garniture venant décorer un maillon, la pièce étant pourvue dans cette réalisation de deux fiasques latérales.

En référence au dessin, on voit que le bracelet selon l'invention, représenté sur les fig. 1 et 2, est composé d'un certain nombre de maillons référencés 1, disposés les uns à la suite des autres dans le sens longitudinal du bracelet. Dans cette forme d'exécution, tous les maillons, de forme sensiblement rectangulaire, sont identiques, la largeur d'un maillon étant mesurée dans le sens longitudinal du bracelet. Pour affiner le bracelet, la longueur des maillons, qui est égale à la largeur du bracelet, peut avantageusement diminuer progressivement à partir de ses points d'attache, par exemple avec le boîtier d'une montre, jusqu'à la boucle.

Chaque maillon est formé d'une base 2, ayant la forme d'une plaque mince, et d-une pièce de garniture 3, fixée dans une ouverture 4 de la base du côté extérieur, ou visible, du bracelet. La base, assurant au bracelet sa solidité, peut avantageusement être réalisée en acier ou en laiton, alors qu'un métal noble, voir du bois ou du cuir, peuvent servir à confectionner la garniture dont le rôle est purement décoratif. La pièce de garniture 3 est rendue solidaire de la base 2 à l'aide, par exemple, d'une couche de colle, de vis, de rivets ou bien par sertissage.

Aux deux extrémités d'un maillon, correspondant aux grands côtés de la base 2, sont ménagées des gorges cylindriques référencées respectivement 5 et 5'. La section des gorges peut être, par exemple, circulaire ou rectangulaire. Les gorges 5 et 5' débouchent vers l'extérieur à travers d'étroites ouvertures latérales 6 et 6', pratiquées dans les bords longitudinaux de la base 2, parallèlement à ces gorges. Lorsque les maillons 1 sont disposés les uns à la suite des autres pour former un bracelet, l'ouverture latérale 6 d'un maillon vient alors en regard de l'ouverture 6' du maillon suivant.

Le maintien des maillons entre eux est obtenu à l'aide d'organes de liaison 9 dont un exemple est représenté en perspective sur la fig. 3. Cet organe est formé de deux parties sensiblement cylindriques 10 et 10', de même forme que les gorges 5 et 5', qui sont reliées entre elles par une membrane 11 ayant une épaisseur inférieure à la hauteur des fentes 6 et 6' de la base 2. La section des parties cylindriques est légèrement inférieure à celle des gorges de façon que la partie cylindrique 10 puisse être introduite sans effort dans la gorge 5 et la partie 10' dans la gorge 5', la membrane 11 passant alors à travers les ouvertures latérales 6 et 6'. Les parties cylindriques ayant un diamètre supérieur à la hauteur des fentes, le bracelet résiste à un effort de traction grâce aux membranes 11 qui relient un maillon au suivant.

La fixation latérale de l'organe de liaison 9 dans la base 2 est obtenue en pinçant fermement les parties cylindriques 10, 10' dans les gorges 5, 5'. Ceci est réalisé en appliquant sur les extrémités de chaque base une pression dirigée perpendiculairement à sa face principale afin de déformer de manière permanente les gorges et diminuer leur section. Bien entendu cette déformation peut être très locale, comme, par exemple, celle laissée par un outil pointu, ou même par vis.

Ces opérations conduisent à un procédé d'assemblage du bracelet très simple et économique puisqu'il consiste à emboîter les organes de liaison dans les bases, à déformer les gorges à l'aide d'une pression appliquée sur les extrémités des bases, et enfin à fixer sur les bases les pièces de garniture.

Les organes de liaison 9 sont en matière synthétique dans la présente invention. Comme les parties cylindriques 10, 10' sont pincées dans les maillons, le bracelet ne peut épouser la forme du poignet que grâce à l'élasticité des membranes 11. Bien entendu, pour que la déformation du bracelet soit possible, un espace 12 est ménagé entre deux maillons consécutifs du côté intérieur du bracelet, côté qui vient en contact avec le poignet.

Pour augmenter la résistance à la traction des organes de liaison 9, ils peuvent avantageusement être réalisés en une matière synthétique armée de fibres de verre ou de fils métalliques.

Etant donné que dans le bracelet selon l'invention les pièces en contact sont fixes les unes par rapport aux autres, il ne présente aucun jeu et n'est soumis à aucune usure par frottement tout en présentant une souplesse suffisante pour prendre la forme du poignet.

Les organes de liaison du bracelet qui vient d'être décrit sont parfaitement visibles lorsque le bracelet est vu de profil. Ils peuvent alors être considérés comme des éléments décoratifs permettant de personnaliser le bracelet, cela d'autant mieux qu'il est possible de choisir la couleur de la matière synthétique utilisée.

Dans d'autres cas, il peut être souhaitable que la tranche du bracelet présente un aspect uni. Pour cacher les organes de liaison 9, il est possible d'utiliser des pièces de garniture 3 ayant des flasques latérales. Une telle pièce est représentée en perspective sur la fig.4. On voit qu'elle comprend un corps central 15 et deux flasques latérales 16 et 16' ayant la forme du profil d'un maillon. En plaçant le corps central 15 de la pièce de garniture dans l'ouverture 4 de la base 2, les flasques 16,16' viennent alors recouvrir entièrement les côtés des maillons.

## Revendications

1. Bracelet, notamment de montre, composé d'une suite de maillons (1) sensiblement rectangulaires, articulés les uns par rapport aux autres, chaque maillon, de longueur égale à la largeur du bracelet, étant constitué d'une base (2) pourvue de deux gorges (5, 5') communiquant avec l'extérieur par des ouvertures latérales (6, 6') pratiquées le long des grands côtés, ainsi que d'une pièce de garniture (3) surmontant la base, et d'organes de liaison (9) disposés entre les maillons leur permettant de pivoter, chaque organe de liaison étant formé de deux parties sensiblement cylindriques (10, 10'), jointes par une membrane déformable (11), les parties cylindriques étant placées dans les gorges de deux maillons adjacents pour les rendre solidaires au moyen de la membrane, cette membrane passant d'un maillon à l'autre à travers les ouvertures latérales, caractérisé en ce que lesdits organes de liaison (9) sont en matière synthétique.

2. Bracelet selon la revendication 1, caractérisé en ce que les organes de liaison (9) sont en matière synthétique armée.

3. Bracelet selon la revendication 1 ou 2, caractérisé en ce que la pièce de garniture (3) comprend un corps central (15) et deux flasques latérales (16, 16') solidaires dudit corps, lesdites flasques ayant la forme du côté d'un maillon afin de pouvoir le recouvrir entièrement.

4. Procédé d'assemblage d'un bracelet composé d'une suite de maillons sensiblement rectangulaires, chaque maillon (1) étant constitué d'une base (2) pourvue de deux gorges (5, 5') communiquant avec l'extérieur par des ouvertures latérales (6, 6') pratiquées dans les grands côtés, ainsi que d'une pièce de garniture (3) surmontant la base, et d'organes de liaison (9), chacun desdits organes étant formé de deux parties sensiblement cylindriques (10, 10') reliées par une membrane (11), la section de ces parties cylindriques étant plus faible que la section des gorges, consistant à introduire chaque partie cylindrique (10, 10') d'un organe de liaison (9) dans les gorges (5, 5') des bases de deux maillons adjacents, et caractérisé en ce qu'il consiste à exercer sur les extrémités des bases une pression pour déformer de façon permanente chaque gorge et pincer fermement la partie cylindrique de l'organe de liaison, et à rendre solidaire la pièce de garniture (3) de la base (2) à l'aide de moyens de fixation.

## Claims

1. Bracelet, particularly a watch bracelet, consisting of a series of substantially rectangular links (1) articulated in respect of one another, each link of a length equal to the width of the bracelet, consisting of a base (2) provided with two grooves (5, 5') communicating with the outside by lateral apertures (6, 6') provided on the long sides, as well as a decorative member (3) surmounting the base and connecting members (9) disposed between the links to allow them to pivot, each connecting member consisting of two substantially cylindrical parts (10, 10') joined by a deformable membrane (11), the cylindrical parts being located in the grooves in two adjacent links to render them rigid by means of the membrane, the said membrane passing from one link to the other through lateral openings, characterised in that the said connecting members (9) consist of synthetic material.

2. Bracelet according to Claim 1, characterised in that the connecting members (9) consist of a reinforced synthetic material.

3. Bracelet according to Claim1 or 2, characterised in that the decorative member (3) comprises a central body (15) and two lateral flanges (16,16') rigid with the said body, the said flanges having the shape of the side of a link in order to be able to cover it completely.

4. Method of assembling a bracelet consisting of a series of substantially rectangular links, each link (1) consisting of a base (2) provided with two grooves (5, 5') communicating with the outside via lateral openings (6-, 6') provided in the long sides, and with a decorative member (3) surmounting the base, and connecting members (9), each of the said members consisting of two substantially cylindrical parts (10,10') connected by a membrane (11), the cross-section of these cylindrical parts being smaller than the cross-section of the grooves, wherein each cylindrical part (10, 10') of a connecting member (9) is inserted into the grooves (5, 5') of the bases of two adjacent links and which is characterized in that it consists in exerting on the ends of the bases a pressure in order permanently to deform each groove and firmly squeeze the cylindrical part of the connecting member and in rendering the decorative member (3) rigid with the base (2) with the help of fixing means.

## Patentansprüche

1. Armband, insbesondere für eine Armbanduhr, mit einer Reihe von im wesentlichen rechtwinkligen Gliedern (1), die untereinander gelenkig verbunden sind, wobei jedes Glied, dessen Länge gleich der Breite des Armbands ist, einen Träger (2) aufweist, der mit zwei Auskehlungen (5,5'), die mit der Aussenseite über seitliche Offnungen (6, 6') in Verbindung stehen, welche entlang der Längsseiten ausgebildet sind, sowie mit einem Verzierungsteil (3) versehen ist, das sich über den Träger erhebt, und mit Verbindungsorganen (9), die zwischen den Gliedern angeordnet sind, um ihnen ein Schwenken zu ermöglichen, wobei jedes Verbindungsorgan von zwei im wesentlichen zylindrischen Teilen (10, 10') gebildet wird, die durch eine verformbare Membran (11) verbunden sind, die zylindrischen Teile in den Auskehlungen zweier benachbarter Glieder angeordnet sind, um sie mittels der Membran zu verbinden, wobei diese Membran von einem Glied zum anderer auer durch die seitlichen Öffnungen hindurchgeht, , aödurch gekennzeichnet, dass die Verbindungsorgane (9) aus synthetischem Material sind.

2. Armband nach Anspruch 1 dadurch gekennzeichnet, dass die Verbindungsorgane (9) aus verstärktem synthetischem Material bestehen.

3. Armband nach Anspruch 1 oder 2, dadurch gekennzeichnet, dass das Verzierungsstück (3) einen Mittelkörper (15) und zwei seitliche Flansche (16, 16') umfasst, die mit dem Körper verbunden sind, wobei die Flansche die Form einer Gliedseite aufweisen, um sie ganz abdecken zu können.

4. Verfahren zur Herstellung eines Armbandes mit einer Reihe von im wesentlichen rechtwinkeligen Gliedern, wobei jedes Glied (1) einen Träger (2) aufweist, der mit zwei Auskehlungen (5, 5'), die mit der Aussenseite über seitliche Öffnungen (6, 6') in Verbindung stehen, welche in den Längsseiten ausgebildet sind, sowie mit einem Verzierungsteil (3) versehen ist, das sich über den Träger erhebt, und mit Verbindungsorganen (9), von denen jedes von zwei im wesentlichen zylindrischen Teilen (10, 10') gebildet wird, die durch eine Membran (11) verbunden sind, wobei der Querschnitt dieser zylindrischen Teile schwächer als der Querschnitt der Auskehlungen ist, bei dem jeder zylindrische Teil (10, 10') eines Verbindungsorgans (9) in die Auskehlungen (5, 5') der Träger zweier benachbarter Glieder eingeführt wird, und das dadurch gekennzeichnet ist, dass auf die Enden der Träger ein Druck ausgeübt wird, um jede Auskehlung bleibend zu verformen und den zylindrischen Teil des Verbindungsorganes festzuklemmen, und dass das Verzierungstück (3) mit dem Träger (2) mit Hilfe von Befestigungsmitteln verbunden wird.
